# EUROPÄISCHE PATENTSCHRIFT

(11) **EP 2 756 243 B1**
(45) Veröffentlichungstag und Bekanntmachung des Hinweises auf die Patenterteilung: **23.05.2018**
(21) Anmeldenummer: 12753505.2
(22) Anmeldetag: 04.09.2012
(51) Int. Cl.: F25D 29/00, F25D 23/02

(54) **KÄLTEGERÄT, INSBESONDERE HAUSHALTSKÄLTEGERÄT**
REFRIGERATOR, IN PARTICULAR DOMESTIC HOUSEHOLD REFRIGERATION DEVICE
REFRIGERATEUR, EN PARTICULIER APPAREIL DE REFRIGERATION DOMESTIQUE

(30) Priorität: 15.09.2011 DE 102011082788
(43) Veröffentlichungstag der Anmeldung: 23.07.2014
(73) Patentinhaber: BSH Hausgeräte GmbH, 81739 München (DE)
(72) Erfinder: BECKE, Christoph, 83109 Grosskarolinenfeld (DE); EICHER, Max, 80689 München (DE); GORODEZKI, Swetlana, 80469 München (DE); STAUD, Ralph, 81667 München (DE); KIRSCHBAUM, Maike, 80469 München (DE); TISCHER, Thomas, 85540 Haar (DE)
(86) Internationale Anmeldenummer: PCT/EP2012/067187
(87) Internationale Veröffentlichungsnummer: WO 2013/037668

(56) Entgegenhaltungen:
- DE-A1-102009 046 576
- JP-A- 3 036 481
- JP-A- 2000 234 849
- JP-A- 2005 164 190

## Beschreibung

Die Erfindung betrifft ein zweitüriges Kältegerät, insbesondere ein Haushaltskältegerät, nach dem Oberbegriff des Patentanspruches 1.

Ein solches zweitüriges Kältegerät kann beispielhaft als eine Kühl-/Gefrierkombination mit einer unteren und einer oberen Gerätetür ausgeführt sein, die jeweils voneinander getrennte Kühlräume verschließen.

Aus der DE 10 2009 027 891 A1 ist ein zweitüriges Kältegerät bekannt, das zumindest zwei in der Gerätehochrichtung übereinander angeordnete Gerätetüren aufweist. Zudem ist an einer oberen Türabschlussleiste der unteren Gerätetür eine Bedienblende vorgesehen, die Bedien- und Anzeigeelemente trägt. Die obere Türabschlussleiste begrenzt einen mit Wärmeisolierschaum gefüllten Hohlraum der oberen Gerätetür nach oben. Bei geschlossenen Gerätetüren ist daher die Bedienblende der oberen Gerätetür von der unteren Gerätetür sichtgeschützt überdeckt. Somit sind bei geschlossenen Gerätetüren weder Informationen über Betriebsparameter einsehbar, noch ist eine Betätigung der Bedienelemente ermöglicht.

Aus der JP 2000 234849 A ist ein Kältegerät bekannt, wobei obere und untere Abschlussflächen einer oberen Tür jeweils mit einer oberen und einer unteren Kappe abgedeckt sind und ein LCD an der oberen Kappe angeordnet ist. JP 2000234849 A offenbart ein Kältegerät gemäß dem Oberbegriff des Anspruchs 1. Die Aufgabe der Erfindung besteht darin, ein Kältegerät bereitzustellen, bei dem eine ergonomisch günstige sowie komfortable Bedienung des Kältegerätes ermöglicht ist.

Die Aufgabe ist durch die Merkmale des Patentanspruches 1 gelöst. Bevorzugte Weiterbildungen der Erfindung sind in den Unteransprüchen offenbart.

Das erfindungsgemäße Kältegerät weist zumindest zwei in der Gerätehochrichtung übereinander angeordnete Gerätetüren auf, mit denen jeweils Kühlräume des Kältegerätes verschließbar sind. Um eine übersichtliche Bedienung des Kältegerätes zu erreichen, sind die Bedien- und Anzeigeelemente nicht in der oberen Türabschlussleiste der unteren Gerätetür angeordnet, sondern vielmehr am oberen Ende der unteren Gerätetür, und zwar an der Gerätefrontseite der unteren Gerätetür. Erfindungsgemäß ist daher sowohl die Anzeige als auch die Bedienung unmittelbar an der Gerätefront ermöglicht, und zwar auch bei geschlossenen Gerätetüren. Auf diese Weise ist eine besonders bequeme sowie ergonomische Bedienung des Kältegerätes von oben in optimaler Höhe gewährleistet.

Erfindungsgemäß sind die Bedien- und Anzeigeelemente in einer gemeinsamen Bedienblende bzw. Bedienleiste zusammengefasst. Die Bedienblende kann zusammen mit einer Türaußenwand die Gerätefront der unteren Gerätetür bilden. Zudem kann die Bedienblende mit nur geringer Bauhöhe ausgeführt sein und sich in etwa leistenförmig horizontal in der Geräteseitenrichtung erstrecken.

Die zwei in der Hochrichtung übereinander angeordneten Gerätetüren sind über einen Trennspalt voneinander beabstandet. Der Trennspalt gewährleistet, dass sich die Bewegungsbahnen der seitlich angelenkten Gerätetüren nicht überschneiden. Jede der Gerätetüren kann jeweils einen separaten Kühlraum verschließen.

Die untere Gerätetür kann in an sich bekannter Weise eine randseitig umlaufende Türschmalseite aufweisen, die in der Bautiefenrichtung jeweils an Randkanten in die, den Kühlraum begrenzende Türinnenseite sowie in die Gerätefront übergeht. Erfindungsgemäß schließt die untere Gerätetür an ihrem oberen Ende mit einer oberen, horizontalen Türschmalseite ab, an der eine obere Türabschlussleiste vorgesehen ist. Diese begrenzt zusammen mit einer unteren Türabschlussleiste einen mit Wärmeisolierschaum gefüllten Hohlraum der unteren Gerätetür.

Die Gerätetür eines Kältegerätes kann typischerweise als ein Hohlkörper realisiert sein, der mit einem Wärmeisolierschaum gefüllt ist. Der Hohlkörper kann aus einer zum Beispiel aus Edelstahlblech gebildeten frontseitigen Türaußenwand sowie einer Türinnenwand aufgebaut sein, die beispielsweise eine tiefgezogene Kunststoffplatine ist. Dazwischen ist der mit Wärmeisolierschaum gefüllte Hohlraum begrenzt. Die Türaußenwand kann in der Geräteseitenrichtung abgewinkelte Profilleisten aufweisen, die mit der Türinnenwand schaumdicht verbunden sind. Der mit Wärmeisolierschaum gefüllte Hohlraum der Gerätetür ist zudem an der unteren und an der oberen Türkante mit einer unteren und einer oberen Türabschlussleiste begrenzt.

In einer Ausführungsvariante kann die Bedienblende materialeinheitlich und einstückig unmittelbar in der oberen Türabschlußleiste der unteren Gerätetür integriert sein. Fertigungstechnisch bevorzugt ist es jedoch, wenn die Bedienblende und die Türabschlussleiste voneinander separate Bauteile sind. Bevorzugt kann die Bedienblende ein Bestandteil eines Steuerelektronik-Gehäuses sein. Das Steuerelektronik-Gehäuse kann an der äußeren Seite der Türabschlussleiste lösbar montiert sein. Auf diese Weise kann in einem ersten Herstellungsschritt der Gerätetür-Hohlraum mit Hilfe der Türabschlussleisten, jedoch noch ohne Steuerelektronik-Gehäuse, zunächst schaumdicht geschlossen werden. Anschließend kann in einem Aufschäumvorgang der Hohlraum mit Wärmeisolierschaum gefüllt werden. Erst in einem weiteren Herstellungsschritt kann dann das Steuerelektronik-Gehäuse an der Türabschlussleiste der bereits fertiggestellten Gerätetür montiert werden.

Die obere Türabschlussleiste der unteren Gerätetür weist eine nach oben freigelegte Sichtfläche auf, in der eine davon zurückgesetzte Montagevertiefung vorgesehen ist. In der Montagevertiefung ist das Steuerelektronik-Gehäuse eingesetzt. Bevorzugt kann die obere Türabschlussleiste im Querschnitt in etwa stufenförmig ausgeführt sein, und zwar mit einer in der Bautiefenrichtung nach vorne offenen Montagevertiefung. Die Montagevertiefung ist durch einen Montageboden sowie durch Seitenwände definiert, die an einer Übergangskante in die nach oben freigelegte Sichtfläche der Türabschlussleiste übergehen können.

Das Steuerelektronik-Gehäuse kann dabei konturangepasst in die Montagevertiefung eingesetzt werden. Das heißt, dass die Bauhöhe sowie Bautiefe der Montagevertiefung der Gehäuse-Bauhöhe sowie der Gehäuse-Bautiefe entspricht. In diesem Fall kann die Gehäuse-Oberseite im Wesentlichen flächenbündig in die oben erwähnte Sichtfläche der Türabschlussleiste übergehen. Entsprechend kann die Gehäuse-Frontwand im Wesentlichen flächenbündig in die Gerätefront übergehen. Die Gehäuse-Deckwand sowie die Gehäuse-Frontwand sind dabei durch die, im Steuerelektronik-Gehäuse gebildeten Randkante voneinander örtlich getrennt. Die Bedienblende ist hierbei alleine an der Gehäuse-Frontwand vorgesehen.

Das Steuerelektronik-Gehäuse kann über seitliche Versatzmaße von den seitlichen, oberen Gerätetür-Ecken der unteren Gerätetür beabstandet sein, an denen die Türschmalseiten zusammenlaufen. Im Hinblick auf einen Türanschlagwechsel ist es von Vorteil, wenn das Steuerelektronik-Gehäuse mit Bezug auf eine vertikale Geräte-Mittelachse symmetrisch angeordnet ist. Das heißt, dass bevorzugt auch die beiden Versatzmaße identisch sein können. In der Geräteseitenrichtung seitlich außerhalb des Steuerelektronik-Gehäuses kann die vordere obere Randkante der unteren Gerätetür unmittelbar durch die obere Türabschlußleiste gebildet sein. Demgegenüber kann die Randkante im mittleren Bereich nicht mehr durch die obere Türabschlußleiste, sondern durch das Steuerelektronik-Gehäuse selbst gebildet sein.

Das Steuerelektronik-Gehäuse kann über beliebige Formschluss- und/oder Kraftschlussverbindungen insbesondere lösbar an der Türabschlussleiste montiert werden. Beispielhaft können an den Steuerelektronik-Gehäuse Schraub- oder Rastelemente vorgesehen sein, die mit korrespondierenden Gegenkonturen in der Türabschlussleiste in Schraub- oder Rastverbindung bringbar sind.

Die Erfindung und ihre vorteilhaften Aus- und Weiterbildungen sowie deren Vorteile werden nachfolgend anhand von Zeichnungen näher erläutert.

Es zeigen:
- Fig. 1: in einer Frontansicht eine Kühl-/Gefrierkombination mit zwei übereinander angeordneten Kühlräumen, die mit separaten Gerätetüren verschließbar sind;
- Fig. 2: eine vergrößerte perspektivische Schnittdarstellung entlang der Schnittebene I-I aus der Fig. 1;
- Fig. 3: eine Schnittdarstellung entlang der Schnittebene II-II aus der Fig. 1; und
- Fig. 4: eine Ansicht entsprechend der Fig. 3 eines weiteren Ausführungsbeispieles.

In der Fig. 1 ist als ein Kältegerät eine Kühl-/Gefrierkombination gezeigt, bei der eine untere Gerätetür 1 und eine obere Gerätetür 3 jeweils voneinander getrennte Kühlräume verschließen. Die beiden Gerätetüren 1, 3 sind jeweils seitlich um eine vertikale Schwenkachse 5 angelenkt und in der Gerätehochrichtung z über einen geringfügigen Trennspalt 7 voneinander beabstandet. Jede der Gerätetüren 1, 3 ist als ein Hohlkörper aufgebaut, dessen Hohlraum 9 (Fig. 2) während eines Schäumungsvorganges mit einem nicht dargestellten Wärmeisolierschaum gefüllt wird. Der Hohlraum 9 wird gemäß den folgenden Figuren 2 bis 4 von einer, die Gerätefront bildenden Türaußenwand 13 sowie einer Türinnenwand 14 begrenzt. An den jeweiligen Türober- und -oberseiten ist der Hohlraum 9 durch untere und obere Türabschlussleisten 17 schaumdicht miteinander verschlossen.

Wie aus der Fig. 1 weiter hervorgeht, ist an der Türoberseite der unteren Gerätetür 1 ein in der Geräteseitenrichtung x horizontal langgestrecktes Steuerelektronik-Gehäuse 15 vorgesehen. Das Gehäuse 15 ist mit in etwa gleich großen Versatzmaßen a, b von den seitlichen oberen Türecken 10 der unteren Gerätetür 1 beabstandet sowie symmetrisch zu einer vertikalen Mittelachse M der Gerätetür 1 angeordnet. Zudem ist das Gehäuse 15 in einer randseitig nach oben offenen Aussparung 20 (Fig. 3) der z. B. aus Edelstahlblech gefertigten Türfrontwand 13 eingefasst. In dem Steuerelektronik-Gehäuse 15 sind für die Bedienung des Kältegerätes strichpunktiert dargestellte Elektronik-Bauteile 12 sowie jeweils Bedien- und Anzeigeelemente 16, 18 vorgesehen. Das Steuerelektronik-Gehäuse 15 ist gerätefrontseitig mit einer Gehäuse-Frontwand freigelegt, die eine benutzerseitige Bedienblende 37 oder Bedienleiste bildet, in der sowohl Anzeigeelemente 18, etwa Siebensegment-Anzeigen oder andere optische Anzeigen, als auch Bedienelemente 16 zusammengefasst sind. Die schmale Bedienleiste erstreckt sich horizontal in der Geräteseitenrichtung x am oberen Rand der unteren Gerätetür 1.

Gemäß der Fig. 2 sind an den einander zugewandten horizontalen Türschmalseiten 19 der Gerätetüren 1, 3 jeweils untere und obere Türabschlussleisten 17 vorgesehen. Die einander zugewandten Türschmalseiten 19 gehen gemäß der Fig. 2 an Randkanten 21 jeweils in die Türinnenwand 14 und in die Türaußenwand 13 über. In der Geräteseitenrichtung x seitlich außerhalb des Steuerelektronik-Gehäuses 15 sind diese Randkanten 21 unmittelbar durch die Türabschlußleisten 17 gebildet (Fig. 2). Demgegenüber ist in der unteren Gerätetür 1 die in der Bautiefenrichtung y vordere Randkante 21 im mittleren Bereich nicht mehr durch die obere Türabschlußleiste 17, sondern durch das Steuerelektronik-Gehäuse 15 selbst gebildet (Fig. 3). Das Steuerelektronik-Gehäuse 15 ist in den Figuren als ein rechteckförmiges geschlossenes Hohlprofil ausgeführt, das den Bauraum für die elektronischen Bauteile 12 umschließt. Alternativ kann das Steuerelektronik-Gehäuse 15 auch als ein offenes Winkelprofil oder als Flachprofil ausgeführt sein, das zusammen mit der Türabschlußleiste 17 den Bauraum für die elektronischen Bauteile 12 umschließt.

Die obere Türschmalseite 19 der unteren Gerätetür 1 soll im Folgenden näher beschrieben werden: So ist die obere Türschmalseite 19 mittels der oberen Türabschlußleiste 17 und dem Steuerelektronik-Gehäuse 15 gebildet, die eine voneinander lösbare zweiteilige Baueinheit bilden. Wie aus der Fig. 3 hervorgeht, ist die obere Türabschlußleiste 17 der unteren Gerätetür 1 nach vorne stufenartig unter Bildung einer Montagevertiefung 23 abgewinkelt. In der Montagevertiefung 23 der oberen Türabschlussleiste 17 der unteren Gerätetür 1 ist das Steuerelektronik-Gehäuse 15 eingesetzt. Die Montagevertiefung 23 ist durch eine vertikale Seitenwand 25 sowie durch einen horizontalen Montageboden 27 begrenzt. Die Seitenwand 25 geht gemäß der Fig. 3 an einer Übergangskante 29 in eine nach oben freigelegte Sichtfläche 31 der oberen Türabschlussleiste 17 der unteren Gerätetür 1 über. Demgegenüber ist der Montageboden 27 in der Bautiefenrichtung y nach vorne in fester Verbindung mit einem abgewinkelten Randsteg 33 der beispielsweise aus Edelstahlblech gebildeten Türaußenwand 13 der unteren Gerätetür 1. Die in der Fig. 3 gezeigte Bautiefe t des Montagebodens 27 sowie die Bauhöhe h der Seitenwand 25 sind derart bemessen, dass die Deckwand 35 sowie die Frontseite des Steuerelektronik-Gehäuses 15 in etwa flächenbündig, d.h. stufenlos, unter Bildung von Übergangsfugen mit der Sichtfläche 31 der Türabschlussleiste 17 sowie mit der Türaußenwand 13 der unteren Gerätetür 1 ausgerichtet sind.

Wie bereits erwähnt, sind die Bedienelemente 16 und die Anzeigeelemente 18 allesamt in der Gehäuse-Frontseite des Steuerelektronik-Gehäuses 15 angeordnet, die die benutzerseitige Bedienblende 37 des Kältegerätes bildet. Die Bedienblende 37 ist nach oben durch die Randkante 21 begrenzt, an der die Gerätefront 13 in die obere Türschmalseite 19 übergeht. Selbst bei geschlossenen Gerätetüren 1, 3 ist daher die Bedienblende ohne weiteres einsehbar sowie betätigbar.

Das in der Fig. 3 gezeigte Steuerelektronik-Gehäuse 15 ist über Rastelemente 39 an entsprechenden Gegenkonturen der Seitenwand 25 sowie des Montagebodens 27 der Montagevertiefung 23 lösbar gehaltert.

Alternativ oder zusätzlich zu der in der Fig. 3 gezeigten Rastverbindung kann das Steuerelektronik-Gehäuse 15 auch über eine in der Fig. 4 angedeutete Schraubverbindung 41 montiert sein, bei der eine untere Gehäusewandung des Steuerelektronik-Gehäuses 15 über einen nicht dargestellten Schraubbolzen mit einem Schraubdom 43 der oberen Türabschlussleiste 17 der unteren Gerätetür 1, verschraubt ist. Hierzu ist der Schraubdom 43 im Montageboden 27 der Montagevertiefung 23 vorgesehen. Zusätzlich können in der Fig. 4 auch die in der Fig. 3 gezeigten Rastelemente 39 des Steuerelektronik-Gehäuses 15 mit korrespondierenden Gegenkonturen an der vertikalen Seitenwand 25 bzw. am Montageboden 27 der Montagevertiefung 23 in Rasteingriff sein.

### BEZUGSZEICHENLISTE

- 1, 3: Gerätetüren
- 5: Schwenkachse
- 7: Trennspalt
- 9: Hohlraum
- 12: Steuerelektronik-Bauteile
- 13: Türaußenwand
- 14: Türinnenwand
- 15: Steuerelektronik-Gehäuse
- 16: Bedienelemente
- 17: Türabschlussleisten
- 18: Anzeigeelemente
- 19: Türschmalseiten
- 20: Aussparung
- 21: Randkanten
- 23: Montagevertiefung
- 25: Seitenwand
- 27: Montageboden
- 29: Übergangskanten
- 31: Sichtfläche
- 33: Randsteg
- 35: Gehäuse-Deckwand
- 37: Bedienblende
- 39: Rastelemente
- 41: Schraubverbindung
- 43: Schraubdom
- a, b: Versatzmaße
- t: Bautiefe
- h: Bauhöhe

## Patentansprüche

1. Kältegerät, insbesondere Haushaltskältegerät, mit zumindest zwei in Gerätehochrichtung (z) übereinander angeordneten Gerätetüren (1, 3), mit denen jeweils Kühlräume des Kältegeräts verschließbar sind, und mit Bedien- und Anzeigeelementen (16, 18), die in einer Bedienblende (37) vorgesehen sind, zur Betätigung des Kältegeräts, sowie mit einem Steuerelektronik-Gehäuse (15), wobei die Bedien- und Anzeigeelemente (16, 18) des Kältegeräts am oberen Ende der Gerätetür (1) an deren Gerätefront (13) angeordnet sind, wobei die Gerätetür (1) an ihrem oberen Ende mit einer oberen, horizontalen Türschmalseite (19) abschließt, an der eine obere Türabschlussleiste (17) vorgesehen ist, wobei die obere Türschmalseite (19) der Gerätetür (1) an einer horizontalen, oberen Randkante (21) in die Gerätefront (13) übergeht und die Randkante (21) von der Bedienblende (37) gebildet ist, und wobei die obere Türabschlussleiste (17) der Gerätetür (1) eine nach oben freigelegte Sichtfläche (31) aufweist, **dadurch gekennzeichnet, dass** die Gerätetür (1) die untere Gerätetür (1) ist, und dass die obere Türabschlussleiste (17) der unteren Gerätetür (1) eine von der Sichtfläche (31) zurückgesetzte Montagevertiefung (23) aufweist, in der das Steuerelektronik-Gehäuse (15) eingesetzt ist, und dass die Türabschlussleiste (17) nach vorne unter Bildung der Montagevertiefung (23) abgestuft ist, und die Montagevertiefung (23) der Türabschlussleiste (17) durch einen Montageboden (27) und durch Seitenwände (25) definiert ist, deren Bauhöhe (h) sowie Bautiefe (t) der Bauhöhe und Bautiefe des Steuerelektronik-Gehäuses (15) entspricht.

2. Kältegerät nach Anspruch 1, **dadurch gekennzeichnet, dass** die Bedienblende (37) zusammen mit einer Türaußenwand die Gerätefront (13) der unteren Gerätetür (1) bildet.

3. Kältegerät nach Anspruch 1 oder 2, **dadurch gekennzeichnet, dass** die Bedienblende (37) materialeinheitlich und/oder einstückig mit der oberen Türabschlussleiste (17) ausgebildet ist, oder dass alternativ die Türabschlussleiste (17) und die Bedienblende (37) voneinander lösbar eine Baueinheit bilden.

4. Kältegerät nach Anspruch 3, **dadurch gekennzeichnet, dass** die Bedienblende (37) eine Gehäuse-Frontwand des Steuerelektronik-Gehäuses (15) ist, das lösbar an der oberen Türabschlussleiste (17) der unteren Gerätetür (1) montiert ist.

5. Kältegerät nach einem der vorhergehenden Ansprüche, **dadurch gekennzeichnet, dass** eine Gehäuse-Deckwand (35) des Steuerelektronik-Gehäuses (15) an der oberen Türschmalseite (19) der unteren Gerätetür (1) der oberen Gerätetür (3) zugewandt ist.

6. Kältegerät nach einem der vorhergehenden Ansprüche, **dadurch gekennzeichnet, dass** eine Gehäuse-Deckwand (35) des Steuerelektronik-Gehäuses (15) an der oberen Türschmalseite (19) der unteren Gerätetür (1) nach oben freigelegt ist.

7. Kältegerät nach Anspruch 6, **dadurch gekennzeichnet, dass** die nach oben freigelegte Gehäuse-Deckwand (35) des Steuerelektronik-Gehäuses (15) flächenbündig in die Sichtfläche (31) der oberen Türabschlussleiste (17) übergeht und/oder eine Gehäuse-Frontwand des Steuerelektronik-Gehäuses (15) flächenbündig in die Türaußenwand (13) übergeht.

8. Kältegerät nach einem der vorhergehenden Ansprüche, **dadurch gekennzeichnet, dass** das Steuerelektronik-Gehäuse (15) über Versatzmaße (a, b) von den oberen Gerätetür-Ecken (10) der unteren Gerätetür (1) beabstandet ist, an denen die vertikalen Türschmalseiten (19) mit der oberen, horizontalen Türschmalseite (19) zusammenlaufen.

9. Kältegerät nach einem der vorhergehenden Ansprüche, **dadurch gekennzeichnet, dass** das Steuerelektronik-Gehäuse (15) über eine Formschluss- und/oder Kraftschlussverbindung (39, 41) insbesondere lösbar an der Türabschlussleiste (17) montiert ist.

## Claims

1. Refrigeration appliance, in particular a household refrigeration appliance, having at least two appliance doors (1, 3), which are disposed one above the other in the appliance height direction (z) and can each be used to close cooling compartments of the refrigeration appliance, and having operating and display elements (16, 18), which are provided in an operating panel (37), for actuating the refrigeration appliance, as well as an electronic control system housing (15), wherein the operating and display elements (16, 18) of the refrigeration appliance are disposed on the upper end of the appliance door (1) on its appliance front (13), wherein the appliance door (1) terminates at its upper end with an upper, horizontal narrow door face (19), on which an upper door termination strip (17) is provided, wherein the upper narrow door face (19) of the appliance door (1) transitions at a horizontal, upper outer edge (21) into the appliance front (13) and the outer edge (21) is formed by the operating panel (37) and wherein the upper door termination strip (17) of the appliance door (1) has an upwardly exposed visible surface (31), **characterised in that** the appliance door (1) is the lower appliance door (1), and that the upper door termination strip (17) of the lower appliance door (1) has a mounting recess (23), set back from the visible surface (31), into which the electronic control system housing (15) is inserted and that the door termination strip (17) is stepped at the front forming the mounting recess (23), and the mounting recess (23) of the door termination strip (17) is defined by a mounting base (27) and by side walls (25), the height (h) and depth (t) of which correspond to the height and depth of the electronic control system housing (15).

2. Refrigeration appliance according to claim 1, **characterised in that** the operating panel (37) together with a door outer wall forms the appliance front (13) of the lower appliance door (1).

3. Refrigeration appliance according to claim 1 or 2, **characterised in that** the operating panel (37) is embodied from the same material and/or in one piece with the upper door termination strip (17), or that alternatively the door termination strip (17) and the operating panel (37) form a structural unit so as to be releasable from one another.

4. Refrigeration appliance according to claim 3, **characterised in that** the operating panel (37) has a housing front wall of the electronic control system housing (15), which is mounted in a releasable manner on the upper door termination strip (17) of the lower appliance door (1).

5. Refrigeration appliance according to one of the preceding claims, **characterised in that** a housing top wall (35) of the electronic control system housing (15) on the upper narrow door face (19) of the lower appliance door (1) faces the upper appliance door (3).

6. Refrigeration appliance according to one of the preceding claims, **characterised in that** a housing top wall (35) of the electronic control system housing (15) on the upper narrow door face (19) of the lower appliance door (1) is exposed in an upward direction.

7. Refrigeration appliance according to claim 6, **characterised in that** the upwardly exposed housing top wall (35) of the electronic control system housing (15) transitions in a flush manner into the visible surface (31) of the upper door termination strip (17) and/or a housing front wall (37) of the electronic control system housing (15) transitions in a flush manner into the door outer wall (13).

8. Refrigeration appliance according to one of the preceding claims, **characterised in that** the electronic control system housing (15) is spaced apart by way of offsets (a, b) from the upper appliance door corners (10) of the lower appliance door (1) at which the vertical narrow door faces (19) meet the upper horizontal narrow door face (19).

9. Refrigeration appliance according to one of the preceding claims, **characterised in that** the electronic control system housing (15) is mounted by way of a form-fit and/or force-fit connection (39, 41) in particular in a releasable manner on the door termination strip (17).

## Revendications

1. Appareil de réfrigération, en particulier appareil de réfrigération ménager avec au moins deux portes (1, 3) disposées l'une au-dessus de l'autre dans le sens de la hauteur (z), avec lesquelles des compartiments froids respectifs de l'appareil de réfrigération peuvent être fermés, et avec des éléments de commande et d'affichage (16, 18) prévus dans un panneau de commande (37) destiné à l'utilisation de l'appareil de réfrigération, ainsi qu'avec un coffret pour l'électronique de commande (15),
les éléments de commande et d'affichage (16, 18) de l'appareil de réfrigération étant disposés à l'extrémité supérieure de la porte de l'appareil (1) sur la façade de celui-ci (13), la porte de l'appareil (1) se fermant à l'extrémité supérieure de celle-ci avec un côté étroit de porte (19) supérieur et horizontal, sur lequel est prévu un listel supérieur de fermeture (17),
le côté étroit supérieur de porte (19) de la porte de l'appareil (1) devenant sur un rebord (21) supérieur et horizontal façade de l'appareil (13) et le rebord (21) étant formé du panneau de commande (37), et
le listel supérieur de fermeture de porte (17) de la porte de l'appareil (1) présentant une surface apparente (31) exposée vers le haut,
**caractérisé en ce que** la porte de l'appareil (1) est la porte inférieure de l'appareil (1) et **en ce que** le listel supérieur de fermeture de porte (17) de la porte inférieure de l'appareil (1) présente un évidement de montage (23) en retrait de la surface apparente (31), dans lequel le coffret pour l'électronique de commande (15) est inséré, et **en ce que** le listel de fermeture de porte (17) est étagé vers l'avant avec formation de l'évidement de montage (23) et l'évidement de montage (23) du listel de fermeture de porte (17) est défini par un fond de montage (27) et par des parois latérales (25) dont la hauteur (h) ainsi que la profondeur (t) correspondent à la hauteur et à la profondeur du coffret pour l'électronique de commande (15).

2. Appareil de réfrigération selon la revendication 1, **caractérisé en ce que** le panneau de commande (37) forme avec une paroi extérieure de porte la façade de l'appareil (13) de la porte inférieure de l'appareil (1).

3. Appareil de réfrigération selon la revendication 1 ou 2, **caractérisé en ce que** le panneau de commande (37) est réalisé en une seule matière et/ou d'un seul tenant avec le listel supérieur de fermeture de porte (17) ou **en ce que**, en variante, le listel de fermeture de porte (17) et le panneau de commande (37) forment une unité détachable l'un de l'autre.

4. Appareil de réfrigération selon la revendication 3, **caractérisé en ce que** le panneau de commande (37) est une paroi avant de coffret du coffret pour l'électronique de commande (15), monté détachable sur le listel supérieur de fermeture de porte (17) de la porte inférieure de l'appareil (1).

5. Appareil de réfrigération selon l'une des revendications précédentes, **caractérisé en ce qu'**une paroi de recouvrement de coffret (35) du coffret pour l'électronique de commande (15) sur le côté étroit supérieur de porte (19) de la porte inférieure de l'appareil (1) est face à la porte supérieure de l'appareil (3).

6. Appareil de réfrigération selon l'une des revendications précédentes, **caractérisé en ce qu'**une paroi de recouvrement de coffret (35) du coffret pour l'électronique de commande (15) sur le côté étroit supérieur de porte (19) de la porte inférieure de l'appareil (1) est exposée vers le haut.

7. Appareil de réfrigération selon la revendication 6, **caractérisé en ce que** la paroi de recouvrement de coffret (35) exposée vers le haut du coffret pour l'électronique de commande (15) se prolonge en affleurant la surface apparente (31) du listel supérieur de fermeture de porte (17) et/ou une paroi avant de coffret du coffret pour l'électronique de commande (15) se prolonge en affleurant la paroi extérieure de porte (13).

8. Appareil de réfrigération selon l'une des revendications précédentes, **caractérisé en ce que** le coffret pour l'électronique de commande (15) est séparé par des dimensions décalées (a, b) des coins supérieurs de la porte de l'appareil (10) de la porte inférieure de l'appareil (1), auxquels convergent les côtés étroits verticaux de porte (19) avec le côté étroit supérieur et horizontal de porte (19).

9. Appareil de réfrigération selon l'une des revendications précédentes, **caractérisé en ce que** le coffret pour l'électronique de commande (15) est monté sur le listel de fermeture de porte (17) en raccord par complémentarité de forme et/ou friction (39, 41) en particulier détachable.
